# FASCICULE DE BREVET EUROPEEN

(11) **EP 2 923 243 B1**
(45) Date de publication et mention de la délivrance du brevet: **01.03.2017**
(21) Numéro de dépôt: 13812058.9
(22) Date de dépôt: 09.10.2013
(51) Int. Cl.: G04B 19/26

(54) **MONTRE-BRACELET OU MONTRE DE POCHE DESTINÉE À INDIQUER DES INFORMATIONS ASTRALES**
ARMBAND- ODER TASCHENUHR ZUR ANZEIGE VON ASTRALEN INFORMATIONEN
WRISTWATCH OR POCKET WATCH INTENDED TO INDICATE ASTRAL INFORMATION

(30) Priorité: 23.11.2012 CH 25192012; 02.05.2013 CH 9052013
(43) Date de publication de la demande: 30.09.2015
(73) Titulaire: Savelli, Ollivier, 74130 Bonneville (FR)
(72) Inventeur: Savelli, Ollivier, 74130 Bonneville (FR)
(74) Mandataire: Cronin, Brian Harold John
(86) Numéro de dépôt international: PCT/IB2013/002243
(87) Numéro de publication internationale: WO 2014/080257

(56) Documents cités:
- EP-A1- 0 195 742
- CH-B1- 698 781
- DE-U1-202007 014 239
- US-B1- 6 339 885

## Description

La présente invention se rapporte à une montre-bracelet ou montre de poche destinée à indiquer des informations astrales.

Il est déjà connu de l'état de la technique des montres destinées à indiquer des informations astrales. Nous pouvons lister parmi les informations astrales, de manière non exhaustive, le fait de déterminer l'heure du jour et de la nuit, déterminer l'heure de lever et de coucher du soleil, mesurer des distances inaccessibles, s'orienter selon la position du soleil, déterminer une date ou déterminer l'ascendant astrologique. CH658763 décrit une montre destinée à l'affichage de plusieurs grandeurs astronomiques, notamment l'indication de l'heure locale ou les signes du zodiaque. L'inconvénient d'une telle pièce d'horlogerie est qu'elle est nécessite un mouvement d'une grande complexité.

Un astrolabe est un outil mécanique qui peut être utilisé pour effectuer des calculs relatifs aux positions du soleil, des étoiles et d'autres objets dans le ciel. En particulier, il est utile pour déterminer l'heure locale à partir des positions des objets célestes. Les principes de l'astrolabe ont été connus en 150 avant JC (voir Hipparque, astronome grec). Le texte de Ptolemée "Planisphaerium" peut être relié à une sorte d'astrolabe. La première description de la construction et de l'utilisation de l'instrument (voir Joh. Philoponos) se produit dans le 6ème siècle après JC. Les astrolabes existants les plus anciens datent du 10ème siècle et ont été produits par les astronomes persans. Au Moyen Age, l'instrument a beaucoup été développé par des scientifiques musulmans (voir l'astrolabe d'Al-Sarraj) et a atteint l'Europe latine au 11e siècle par l'Espagne (voir l'astrolabe Gothique). Le classique astrolabe planisphérique se compose d'un disque rond, dit matrice, avec un rebord (limbe), divisé en vingt-quatre heures, et une suspension (trône / armilla). A l'intérieur de la matrice (mater) se trouvent plusieurs disques (tympan) avec des coordonnées horizontales dans la projection stéréographique pour différentes latitudes géographiques. Au-dessus de ces disques, tourne une carte céleste (araignée), en projection stéréographique avec des pointeurs stellaires et l'anneau excentrique de l'écliptique. La face arrière de l'astrolabe (dorsum) montre des échelles circulaires de degrés, le calendrier et l'écliptique, un carré des ombres (pour les mesures terrestres), et un schéma d'heures inégales. Au-dessus de la carte céleste tourne une règle (alidade) avec des dioptries pour les mesures de l'altitude.

L'astrolabe universel (saphea, azarchel) n'a besoin ni d'une araignée, ni de disques. Il est utile pour toutes les latitudes, mais il lui manque la notion intuitive de l'astrolabe planisphérique. Il montre une projection stéréographique de la sphère céleste de «côté » (c'est-à-dire du point vernal). Les pôles sont en haut et en bas de l'instrument, et la rotation de la sphère est imaginatif. L'astrolabe d'Al-Sarraj est une combinaison de l'instrument planisphérique (version équinoxe) et de l'instrument universel.

La conception la plus courante de l'astrolabe est l'astrolabe planisphérique. Fig. 7 est une vue en perspective éclatée d'un astrolabe classique. Un astrolabe classique planisphérique comporte deux parties principales, le tympan 3 et l'araignée 4. L'astrolabe se compose également d'un fond (matrice ou mater) 1 ayant une circonférence surélevée (limbe) 2 sur laquelle est gravée une échelle de degrés, et une échelle des heures. Au sommet de l'astrolabe il est prévu une forme triangulaire ou en forme de moulure (kursi) 14 qui porte un étrier 15, qui est traversé par un anneau de suspension 16. Le tympan et l'araignée font face à une règle 5 et sont fixés par l'arrière, sur une alidade 6 qui peut être mise en rotation afin d'effectuer des calculs. L'ensemble est maintenu par une goupille 17 et un axe 9. Le tympan 3 est inscrit avec le système de coordonnées et l'araignée 4 indique les positions de certaines étoiles. L'araignée tourne à travers le tympan 3, en simulant le mouvement des étoiles dans le ciel. Les étoiles et le système de coordonnées sont projetés sur l'astrolabe en utilisant une projection stéréographique sur un plan parallèle à l'équateur terrestre. Ceci met le pôle céleste au centre, autour duquel tourne l'araignée.

Les figures 8A montre l'araignée 4 et les figures 8B et 8C fournissent un diagramme schématique qui illustre le principe de la projection stéréographique par rapport à l'araignée 4, et les figures 9A-9C fournissent un schéma qui illustre le principe de la projection stéréographique par rapport au tympan (voir Ptomlemy, Planispaerium (1143) pour une description plus détaillée de la projection stéréographique).

En projection stéréographique (figures 8B-8C), l'oeil de l'observateur est imaginé pour être placé sur la surface de la sphère céleste à l'un des pôles P. De ce point, les rayons visuels (représentés en pointillés) passent de l'oeil aux cercles sur la sphère. Ces rayons coupent le plan d'équinoxe WXYZ sur lesquels ils localisent les points nécessaires pour la projection. Depuis le pôle P, le rayon visuel est projeté à travers les deux points g et h sur la sphère où l'écliptique touche les tropiques du Cancer et du Capricorne aux points G et H. Ces derniers coïncident avec les points A et F (figures 9A-9C). J est la projection du pôle (j sur la sphère) de l'écliptique. La figure 8C montre la configuration obtenue lorsque l'écliptique est ajoutée à des cercles projetés sur la figure 2C. La disposition réelle de l'araignée 4 est indiqué sur la figure 8a.

En ce qui concerne le tympan 3 (figures 9A-9C), l'oeil de l'observateur est imaginé pour être placé sur la surface de la sphère céleste à l'un des pôles P. De ce point, les rayons visuels (représentés en pointillés) passent de l'oeil aux cercles sur la sphère. Ces rayons coupent le plan d'équinoxe WXYZ sur lequel ils localisent les points nécessaires pour la projection. A et B sont des projections sur le plan du point a et b du tropique du Capricorne; C et D de l'équateur, et E et F du tropique du Cancer. La projection ainsi formée résulte au schéma de la figure 9B, tandis que les cercles tels qu'ils apparaissent sur le tympan de l'astrolabe sont indiqués sur la figure 9A. Le système de coordonnées horizon-zenith pour une latitude donnée sur la terre est projeté de façon similaire sur le plan équinoxial et apparaît sur le tympan de l'astrolabe (Voir Geoffrey Chaucer, Traité sur l'Astrolabe (1391) pour une description de l'utilisation de l'astrolabe classique. Voir A Turner J., Le Musée du Temps, Vol. 1, ISBN 0-912947-02-0 (1985) pour une description des développements plus modernes de l'astrolabe).

Même si les astrolabes sont très anciens, ils continuent de fasciner et des évolutions ou améliorations sont toujours d'actualité comme en atteste par exemple les documents US6339885 ou US5450674.

Le but de la présente invention est de proposer une montre-bracelet ou montre de poche destinée à indiquer des informations astrales.

Conformément à l'invention, ce but est atteint grâce à une montre-bracelet ou montre de poche comportant un astrolabe planisphérique destiné à indiquer des informations astrales, l'astrolabe planisphérique comportant les composants suivants centrés autour d'un axe, à savoir, un disque stationnaire creux dit mère, entouré par une partie annulaire dite limbe portant des graduations sur sa périphérie, une pièce de forme essentiellement circulaire dite tympan se plaçant stationnairement dans ladite mère sur sa partie supérieure, entourée par ladite limbe, ledit tympan portant une représentation des coordonnées azimutales du ciel, une pièce de forme essentiellement circulaire et ajourée dite l'araignée, montée en rotation autour de l'axe de ladite mère, et se positionnant sur ladite mère sur sa partie supérieure, ladite araignée comportant une représentation de certaines étoiles et la course du soleil le long du zodiaque, indiquée par un cercle excentrique, une pièce supérieure longiligne dite l'ostensor, montée pivotante par son centre en rotation autour de l'axe, et une pièce longiligne dite l'alidade, montée pivotante par son centre en rotation autour de l'axe, positionnée sur la partie arrière de ladite mère. Ces composants sont agencés de manière à indiquer les informations astrales par la rotation de l'alidade, visant un astre, par la rotation de l'araignée sur le tympan et par le positionnement de l'ostensor sur l'araignée. La montre selon l'invention est caractérisée en ce que l'astrolabe planisphérique est intégré dans un boitier de la montre bracelet ou montre de poche et que ledit ostensor est agencé pour être entrainé en rotation autour de l'axe par l'actionnement d'un premier organe de commande du boitier de la montre bracelet ou montre de poche, et ladite araignée est agencée pour être entrainée par l'actionnement d'un second organe de commande du boitier de la montre bracelet ou montre de poche. L'alidade est normalement actionnée manuellement mais pourrait dans une variante être actionnée par un autre organe de commande. Lesdits organes de commandes peuvent par exemple être des boutons poussoir ou des molettes.

Les caractéristiques de l'invention apparaitront plus clairement à la lecture de plusieurs formes d'exécutions données uniquement à titre d'exemple, nullement limitative en se référant aux figures schématiques, dans lesquelles :
- La figure 1 représente une vue éclatée partielle d'une montre de poche avec son mouvement,
- La figure 2 représente une vue de face de la mère,
- La figure 3 représente une vue de dos de la mère,
- La figure 4 représente une vue de face du tympan,
- La figure 5 représente une vue de face de l'araignée,
- La figure 6 représente une vue de face d'une montre-bracelet selon l'invention,
- La figure 7 représente une vue éclatée d'un astrolabe planisphérique,
- La figure 8A représente une araignée et les figures 8B et 8C représentent un diagramme schématique qui illustre le principe de la projection stéréographique par rapport à l'araignée, et
- Les figures 9A-9C fournissent un schéma qui illustre le principe de la projection stéréographique par rapport au tympan.

Selon la forme préférentielle de l'invention, la montre-bracelet ou montre de poche comportant un astrolabe planisphérique destiné à indiquer des informations astrales, l'astrolabe planisphérique comportant les composants suivants centrés autour d'un axe 9 :
- un disque stationnaire creux dit mère 1, entouré par une partie annulaire dite limbe 2 portant des graduations sur sa périphérie,
- une pièce de forme essentiellement circulaire dite tympan 3 se plaçant stationnairement dans ladite mère 1 sur sa partie supérieure, entourée par ledit limbe 2, ledit tympan 3 portant usuellement une représentation des coordonnées azimutales du ciel,
- une pièce de forme essentiellement circulaire et ajourée dite l'araignée 4, montée en rotation autour de l'axe 9 de ladite mère 1, et se positionnant sur la mère 1 sur sa partie supérieure, l'araignée 4 comportant une représentation de certaines étoiles et la course du soleil le long du zodiaque, indiquée par un cercle excentrique,

- une pièce supérieure longiligne dite l'ostensor 5, montée pivotante par son centre en rotation autour de l'axe 9, et
- une pièce longiligne dite l'alidade 6, montée pivotante par son centre en rotation autour de l'axe 9, positionnée sur la partie arrière de la mère 1.

Ces composants sont agencés de manière à indiquer les informations astrales par la rotation de l'alidade 6, visant un astre, par la rotation de l'araignée 4 sur le tympan 3 et par le positionnement de l'ostensor 5 sur l'araignée 4.

La montre-bracelet ou montre de poche selon l'invention est caractérisée en ce que l'astrolabe planisphérique est intégré avec un boitier 20 de la montre-bracelet ou montre de poche et comme nous pouvons le voir sur la figure 6, le limbe 2 correspond à la carrure de la montre. En outre, l'ostensor 5 est agencé pour être entrainé en rotation autour de l'axe 9 par l'actionnement d'un premier organe de commande, par exemple un bouton-poussoir 7 du boitier 20 de la montre bracelet ou montre de poche, et l'araignée 4 est agencée pour être entrainée par l'actionnement d'un second organe de commande, par exemple un bouton-poussoir 8 du boitier 20 de la montre bracelet ou montre de poche.

Dans la figure 2, on peut voir la mère 1, ou matrice, qui est en fait le support des autres pièces de l'astrolabe. De face, son limbe est gradué, de dos (Figure 3), le limbe 2 est également gradué et la mère 1 peut porter entre autres un calendrier, des signes du zodiaque ou un carré des ombres 11.

Le tympan 3 (figure 4) est fixé sur la face avant de la mère 1, il représente le ciel local. En effet, c'est la projection sur un plan de la demi-sphère qu'un observateur observe au-dessus de sa tête. Le tympan 3 contient différents cercles, les cercles d'altitudes, les cercles d'azimuts 13, l'horizon, les tropiques et l'équateur. Une pluralité de tympans 3, superposables ou interchangeables, peut être intégrée dans l'astrolabe utilisant, notamment, les services d'un horloger.

L'araignée 4 (figure 5) est une pièce ajourée et mobile autour de l'axe de l'astrolabe. Elle représente la sphère des étoiles. Elle porte des pointes symbolisant l'emplacement de certaines étoiles, notamment les étoiles les plus brillantes.

L'alidade 6 comporte à ses extrémités au moins deux ergots 10 perpendiculaires à l'alidade 6 et optionnellement rabattables, pour une meilleure ergonomie, de manière à être plans avec l'alidade 6 et elle sert à effectuer une mesure d'angle, ladite alidade 6 est équipée d'un système de visée qui peut être une lunette ou une pinnule 10 de visée à chaque extrémité.

La vue éclatée (figure 1) de la partie de montre astrolabe permet de distinguer les composants de l'astrolabe d'une part mais également un mouvement de montre 19 et les aiguilles des heures et des minutes 18.

Comme illustré dans la figure 1, le mouvement 19, optionnellement extra-plat, se place entre le tympan 3 et le fond de ladite mère 1. Les aiguilles 18 peuvent être placées, soit au-dessus soit en dessous de l'ostensor 5 et sont entrainées par le mouvement 19. Nous pouvons également envisager de placer le mouvement 19 entre ladite mère 1 et un fond de montre, non illustré. Dans ce cas, ladite mère 1 ne constitue pas le boitier de la montre mais elle est intégrée dans un boitier de montre. Les inscriptions qui pourraient figurer sur le dos de ladite mère seraient alors reportées sur la partie arrière du fond de la montre.

L'ostensor 5 et l'araignée 4 sont entrainés individuellement par deux trains de rouages (non illustrés) du mouvement 19 actionnés par les boutons-poussoir ou autre organes de commande 7 et 8.

Pour effectuer la visée d'un astre par l'alidade 6, l'astrolabe, défini par la position du tympan 3, doit être essentiellement vertical. L'alidade 6 est externe au boitier 20 de la montre (figure 1) ou, dans une variante, interne.

A cet effet, l'astrolabe peut optionnellement comporter des moyens d'attache, notamment un bracelet 21, permettant de porter la pièce d'horlogerie autour du poignet ou de maintenir une position verticale lors de la visée d'un astre. L'astrolabe peut être suspendu par le trône 14 qu'il s'agisse d'une montre de poche ou d'une montre-bracelet.

L'astrolabe permet de déterminer l'heure (astrale), à tout moment d'une journée, pourvu qu'on en connaisse la date. Le principe est alors simple : on mesure la hauteur du soleil ou d'un astre avec l'alidade 6 du dos de la pièce d'horlogerie. On relève sur le limbe 2, sur la partie inférieure de l'astrolabe la valeur de l'angle entre l'astre et l'horizon. En retournant la pièce d'horlogerie, on fait pivoter l'araignée 4 jusqu'à ce que l'astre identifié sur l'araignée 4 soit placé sur un almucantarat 12 avec la valeur de l'angle relevée précédemment. L'ostensor, amené sur le point A par l'actionnement du bouton-poussoir 7 ou autre organe de commande, point d'intersection entre l'almucantarat 12 et l'astre concerné sur l'araignée 4, permet de lire sur le limbe 2, sur sa partie supérieure l'heure solaire au moment de la mesure. Enfin il faut tenir compte de l'heure d'hiver (+1 heure en hiver ; +2 heures en été) car l'heure affichée est l'heure astrale.

Dans une autre forme d'exécution, l'astrolabe peut comporter un carré des ombres 11 sur la partie inférieure de la mère 1. Le carré des ombres 11 peut servir par exemple à mesurer la hauteur d'un édifice dont le pied nous est accessible. Dans ce cas, l'astrolabe doit être tenu verticalement, et il faut viser le sommet de l'édifice à travers les pinnules 10 de l'alidade 6. Sur le dos de l'astrolabe, l'alidade 6 indique alors sur le carré des ombres 11 le rapport entre la distance verticale et la distance horizontale. Par exemple 12/6 si l'alidade 6 tombe sur la graduation 6 du carré des ombres 11 (dont le côté vaut 12). Dans cet exemple l'alidade 6 est au milieu du côté inférieur du carré des ombres 11. Ensuite, il faut mesurer au sol la distance horizontale (accessible) entre l'endroit où l'on observe et le pied de l'édifice, puis multiplier ensuite par le rapport donné par l'astrolabe. Enfin, il ne faut pas oublier d'ajouter la distance entre le sol et l'oeil de la personne qui prend la mesure pour obtenir la hauteur (inaccessible) de l'édifice.

Alternativement, la partie inférieure de la mère 1 dispose d'un calendrier zodiacal. Un calendrier zodiacal peut par exemple être utilisé pour donner la position du soleil sur l'écliptique en fonction de la date dans l'année.

La présente invention ne se limite pas aux formes d'exécutions précédemment citées mais peut intégrer toutes les fonctions connues de l'astrolabe planisphérique.

## Revendications

1. Montre-bracelet ou montre de poche comportant un astrolabe planisphérique destiné à indiquer des informations astrales, l'astrolabe planisphérique comportant les composants suivants centrés autour d'un axe (9) :
- un disque stationnaire creux dit mère (1), entouré par une partie annulaire dite limbe (2) portant des graduations sur sa périphérie,
- une pièce de forme essentiellement circulaire dite tympan (3) se plaçant stationnairement dans ladite mère (1) sur sa partie supérieure, entourée par ladite limbe (2), ledit tympan (3) portant une représentation des coordonnées azimutales du ciel,
- une pièce de forme essentiellement circulaire et ajourée dite l'araignée (4), montée en rotation autour de l'axe (9) de ladite mère (1), et se positionnant sur ladite mère (1) sur sa partie supérieure, ladite araignée comportant une représentation de certaines étoiles et la course du soleil le long du zodiaque, indiquée par un cercle excentrique,
- une pièce supérieure longiligne dite l'ostensor (5), montée pivotante par son centre en rotation autour de l'axe (9), et
- une pièce longiligne dite l'alidade (6), montée pivotante par son centre en rotation autour de l'axe (9), positionnée sur la partie arrière de ladite mère (1), agencés de manière à indiquer les informations astrales par la rotation de l'alidade (6), visant un astre, par la rotation de l'araignée (4) sur le tympan (3) et par le positionnement de l'ostensor (5) sur l'araignée (4), l'astrolabe planisphérique étant intégré dans un boîtier (20) de la montre bracelet ou montre de poche de façon telle que :
- ledit ostensor (5) est agencé pour être entraîné en rotation autour de l'axe (9) par l'actionnement d'un premier organe de commande (7) du boîtier de la montre bracelet ou montre de poche, et
- ladite araignée (4) est agencée pour être entraînée par l'actionnement d'un second organe de commande (8) du boîtier de la montre bracelet ou montre de poche.

2. Montre selon la revendication 1, dont ladite alidade (6) comporte à ses extrémités au moins deux ergots (10) perpendiculaires à l'alidade (6) et rabattables de manière à être plans avec l'alidade (6).

3. Montre-bracelet selon la revendication 1 ou 2, comportant des moyens d'attache permettant de porter la montre-bracelet autour du poignet ou de la maintenir dans une position verticale lors de la visée d'un astre.

4. Montre selon l'une des revendications précédentes, dans laquelle ladite mère (1) constitue le fond du boîtier (20) de la montre.

5. Montre selon l'une des revendications précédentes, comportant un mouvement (19) agencé pour entraîner des aiguilles des heures et des minutes disposées sur la partie supérieure de l'astrolabe planisphérique.

6. Montre selon la revendication 5, dans laquelle le mouvement (19) est logé entre la partie supérieure de ladite mère (1) et le tympan (3),

7. Montre selon l'une des revendications précédentes, comportant une pluralité de tympans (3) superposables ou interchangeables, chaque tympan (3) comportant les coordonnées azimutales du ciel correspondant à la latitude de différents lieus d'observations.

8. Montre selon l'une des revendications précédentes, dont la partie inférieure de la mère (1) comporte un calendrier zodiacal.

9. Montre selon l'une des revendications précédentes, dont la partie inférieure de ladite mère (1) comporte un carré des ombres (12).

10. Montre selon l'une des revendications précédentes, où le premier organe de commande (7) est un bouton-poussoir ou une molette.

11. Montre selon l'une des revendications précédentes, où le second organe de commande (8) est un bouton-poussoir ou une molette.

12. Montre de poche selon l'une des revendications 1, 2, 4 à 11, dont la mère (1) est surmontée d'un trône (14) permettant de suspendre la montre de poche de manière à ce qu'elle soit en position verticale lors de la visée d'un astre.

## Patentansprüche

1. Armbanduhr oder Taschenuhr, die ein planisphärisches Astrolabium zur Anzeige von astralen Informationen umfasst, wobei das planisphärische Astrolabium folgende um eine Achse (9) zentrierte Komponenten umfasst:
- eine hohle stationäre Scheibe, die Mater (1) genannt wird, umgeben von einem ringförmigen Abschnitt, der Limbus (2) genannt wird, der Teilstriche auf seinem Rand trägt,
- ein Teil mit im Wesentlichen kreisförmiger Form, das Tympanon (3) genannt wird, das stationär auf der Mater (1) auf ihrer Oberseite angeordnet ist, umgeben von dem Limbus (2), wobei das Tympanon (3) eine Darstellung der azimutalen Koordinaten des Himmels trägt,
- ein Teil mit im Wesentlichen kreisförmiger und durchbrochener Form, das Rete (4) genannt wird, das drehbar um die Achse (9) der Mater (1) angebracht ist und auf der Mater (1) auf ihrer Oberseite positioniert ist, wobei die Rete eine Darstellung einiger Sterne und der Bahn der Sonne entlang des Tierkreises umfasst, angezeigt durch einen exzentrischen Kreis,
- ein oberes längliches Teil, das Ostensor (5) genannt wird, das um seinen Mittelpunkt drehbar um die Achse (9) angebracht ist, und
- ein längliches Teil, das Alhidade (6) genannt wird, das um seinen Mittelpunkt drehbar um die Achse (9) angebracht ist und auf dem hinteren Abschnitt der Mater (1) positioniert ist,
angeordnet, um die Gestirnsinformationen durch die Drehung der Alhidade (6) anzuzeigen, die einen Stern anpeilt, durch die Drehung der Rete (4) auf dem Tympanon (3) und durch die Positionierung des Ostensors (5) auf der Rete (4),
wobei das planisphärische Astrolabium dergestalt in einem Gehäuse (20) der Armbanduhr oder Taschenuhr integriert ist, dass:
- der Ostensor (5) angeordnet ist, um durch die Betätigung eines ersten Bedienmittels (7) des Gehäuses der Armbanduhr oder Taschenuhr um die Achse (9) in Drehung versetzt zu werden, und
- die Rete (4) angeordnet ist, um durch die Betätigung eines zweiten Bedienmittels (8) des Gehäuses der Armbanduhr oder Taschenuhr angetrieben zu werden.

2. Uhr nach Anspruch 1, deren Alhidade (6) an ihren Enden mindestens zwei Nasen (10) umfasst, die senkrecht zur Alhidade (6) und klappbar sind, um mit der Alhidade (6) eine Ebene zu bilden.

3. Armbanduhr nach Anspruch 1 oder 2, umfassend Befestigungsmittel, die das Tragen der Armbanduhr am Handgelenk oder ihr Halten in einer vertikalen Position beim Anpeilen eines Sterns erlauben.

4. Uhr nach einem der vorhergehenden Ansprüche, bei der die Mater (1) den Boden des Gehäuses (20) der Uhr bildet.

5. Uhr nach einem der vorhergehenden Ansprüche, umfassend ein Uhrwerk (19), das zum Antrieb der auf dem oberen Abschnitt des planisphärischen Astrolabiums angeordneten Stunden- und Minutenzeiger angeordnet ist.

6. Uhr nach Anspruch 5, bei der das Uhrwerk (19) zwischen dem oberen Abschnitt der Mater (1) und dem Tympanon (3) untergebracht ist.

7. Uhr nach einem der vorhergehenden Ansprüche, umfassend eine Vielzahl von stapelbaren oder austauschbaren Tympanonen (3), wobei jedes Tympanon (3) azimutale Koordinaten des Himmels umfasst, die der geografischen Breite von verschiedenen Beobachtungsorten entsprechen.

8. Uhr nach einem der vorhergehenden Ansprüche, deren unterer Abschnitt der Mater (1) einen Tierkreiskalender umfasst.

9. Uhr nach einem der vorhergehenden Ansprüche, deren unterer Abschnitt der Mater (1) ein Schattenquadrat (12) umfasst.

10. Uhr nach einem der vorhergehenden Ansprüche, wobei das erste Bedienmittel (7) ein Druckknopf oder ein Rädchen ist.

11. Uhr nach einem der vorhergehenden Ansprüche, wobei das zweite Bedienmittel (8) ein Druckknopf oder ein Rädchen ist.

12. Taschenuhr nach einem der Ansprüche 1, 2, 4 bis 11, deren Mater (1) von einer Armilla (14) überragt wird, die das Aufhängen der Taschenuhr erlaubt, sodass sie beim Anpeilen eines Sterns in vertikaler Position ist.

## Claims

1. A wristwatch or pocket watch including a planispheric astrolabe used to provide astrological information, the planispheric astrolabe comprising the following components centered about a shaft (9):
- a static hollow disk called "mater" (1) surrounded by an annular part called "limb" (2) with a scale marked on its periphery,
- an essentially circular part called "tympan" (3) positioned statically in said mater (1) on its upper part, surrounded by said limb (2), said tympan (3) having a representation of the azimuth coordinates of the sky,
- an essentially circular and perforated part called "rete" (4) assembled in rotation about the shaft (9) of said mater (1) and positioned on the upper part of said mater (1), said rete having a representation of some stars and the path of the sun along the zodiac, indicated by an eccentric circle,
- an upper longilinear part called "ostensor" (5) mounted pivotally by its center in rotation about the shaft (9), and
- a longilinear part called "alidade" (6) mounted pivotally by its center in rotation about the shaft (9) and positioned on the rear of said mater (1),
arranged to indicate astrological information by rotating the alidade (6), sighting a star, rotating the rete (4) on the tympan (3) and by positioning the ostensor (5) on the rete (4).
wherein the planispheric astrolabe is built into a casing (20) of the wristwatch or pocket watch, and such that
- said astensor (5) is arranged to be driven in rotation about the shaft (9) by actuation of a first control member (7) of the casing of the wristwatch or pocket watch, and
- said rete (4) is arranged to be driven by actuation of a second control member (8) of the casing of the wristwatch or pocket watch.

2. The watch as claimed in claim 1, wherein said alidade (6) has, at its extremities, at least two lugs (10) perpendicular to the alidade (6), and retractable such that they are flat with the alidade (6).

3. A wristwatch as claimed in claim 1 or 2, which includes attachment means enabling the wristwatch to be worn about the wrist or to be held in a vertical position when sighting a star.

4. The watch as claimed in one of the preceding claims, wherein said mater (1) forms the base of the watch casing (20).

5. The watch as claimed in one of the preceding claims, which includes a movement (19) arranged to drive hour and minute hands arranged on the upper portion of the planispheric astrolabe.

6. The watch as claimed in claim 5, in which the movement (19) is seated between the upper portion of said mater (1) and the tympan (3).

7. The watch as claimed in one of the preceding claims, which includes a plurality of superposable or interchangeable tympans (3), each tympan (3) showing the azimuth coordinates of the sky corresponding to the latitude of different observation points.

8. The watch as claimed in one of the preceding claims, wherein the lower portion of the mater (1) includes a zodiac calendar.

9. The watch as claimed in one of the preceding claims, wherein the lower portion of said mater (1) includes a shadow square (12).

10. The watch as claimed in one of the preceding claims, wherein the first control member (7) is a push button or a wheel.

11. The watch as claimed in one of the preceding claims, wherein the second control member (8) is a push button or a wheel.

12. A pocket watch as claimed in one of claims 1, 2, 4 to 11, wherein the mater (1) is surmounted by a throne (14) enabling the pocket watch to be suspended in a vertical position when sighting a star.
